# EUROPÄISCHE PATENTSCHRIFT

(11) **EP 2 668 103 B1**
(45) Veröffentlichungstag und Bekanntmachung des Hinweises auf die Patenterteilung: **08.04.2015**
(21) Anmeldenummer: 12703443.7
(22) Anmeldetag: 27.01.2012
(51) Int. Cl.: B65B 31/04, B65B 41/12, B65B 47/00, B65B 61/06, B65B 9/04, B65B 31/02

(54) **VERPACKUNGSMASCHINE UND VERFAHREN ZUR HERSTELLUNG VON VAKUUMIERTEN UND/ODER BEGASTEN VERPACKUNGEN**
PACKAGING MACHINE and method FOR THE PREPARATION OF INDIVIDUAL EVACUATED PACKaGES
MACHINE D'EMBALLAGE et methode POUR LA PREPARATION De CONDITIONNEMENTS ÉVACUÉS

(30) Priorität: 27.01.2011 DE 102011009658
(43) Veröffentlichungstag der Anmeldung: 04.12.2013
(73) Patentinhaber: GEA Food Solutions Germany GmbH, 35216 Biedenkopf-Wallau (DE)
(72) Erfinder: HÜBNER, Gerd, 57234 Wilnsdorf (DE); MEYER, Klaus, 35236 Breidenbach (DE)
(74) Vertreter: Wolff, Felix
(86) Internationale Anmeldenummer: PCT/EP2012/000377
(87) Internationale Veröffentlichungsnummer: WO 2012/100956

(56) Entgegenhaltungen:
- WO-A1-96/09210
- DE-A1-102006 020 361
- US-A- 3 706 174
- US-A- 3 815 322

## Beschreibung

Die vorliegende Erfindung betrifft eine Verpackungsmaschine mit einer Tiefziehstation, die Verpackungsmulden in eine Warenbahn formt und einer Siegelstation, die eine Oberwarenbahn auf der Warenbahn stoffschlüssig befestigt, wobei vor der stoffschlüssigen Verbindung die Verpackungsmulde ent- und/oder begast wird und einer Schneideinrichtung, die die so fertiggestellten Verpackungen aus den Warenbahnen vereinzelt. Eine gattungsgemäße Verpackungsmaschine ist aus DE 10 2006 020361 bekannt. Desweiteren betrifft die vorliegende Erfindung ein Verfahren zur Herstellung einer Verpackung, bei dem eine Warenbahn taktweise entlang einer Verpackungsmaschine transportiert und pro Takt eine oder mehrere Verpackungsmulden in die Warenbahn eingeformt und die Verpackungsmulde danach mit einem Verpackungsgut befüllt und sodann eine Deckelfolie auf die Verpackungsmulde gesiegelt wird, wobei vor dem Siegeln in der Verpackungsmulde Vakuum gezogen und/oder ein Gasaustausch vorgenommen wird.

Um die Haltbarkeit von einem verpackten Lebensmittel, insbesondere einem proteinhaltigen Lebensmittel zu verlängern, werden die Verpackungsmulden vor dem Verschließen mit einer Deckelfolie oftmals evakuiert, d. h. die darin befindliche Luft wird abgezogen und ggf. durch ein Austauschgas ersetzt. Bei diesem Austauschgas kann es sich beispielsweise um Stickstoff, Kohlendioxid, Argon und/oder Sauerstoff oder eine Mischung aus diesen oder anderen Gasen handeln. An Verpackungsmaschinen, bzw. an Verpackungsverfahren, die derartige evakuierte oder mit einem Austauschgas versehene Verpackungen herstellen können, werden heutzutage immer größere Anforderungen bzgl. der Leistungsfähigkeit, d. h. der hergestellten Verpackungen pro Minute gestellt.

Es war deshalb die Aufgabe der vorliegenden Erfindung, eine Verpackungsmaschine bzw. ein Verfahren zur Herstellung einer Verpackung zur Verfügung zu stellen, bei der/dem zum Einem eine Evakuierung bzw. ein Gasaustausch in der Verpackung möglich ist, bei der/dem zum Anderen aber auch sehr hohe Taktzahlen erzielt werden können.

Gelöst wird die Aufgabe mit einer Verpackungsmaschine nach Anspruch 1.

Die vorliegende Erfindung betrifft eine Verpackungsmaschine. Bei dieser Verpackungsmaschine handelt es sich vorzugsweise um eine sogenannte FFS-Verpackungsmaschine, d. h. eine sogenannte Form-Fill-Seal-Verpackungsmaschine.

Bei einer derartigen Verpackungsmaschine wird eine Verpackungsmulde in eine Warenbahn, in der Regel eine Kunststofffolienbahn, beispielsweise durch Tiefziehen, geformt und nach dem Füllen der Verpackungsmulde in einer Siegelstation mit einer Oberwärenbahn, bei der es sich in der Regel ebenfalls um eine Kunststofffolienbahn handelt, verschlossen. Dabei wird die Oberwarenbahn stoffschlüssig, insbesondere durch Siegeln, mit der Unterwarenbahn verbunden. Vor dieser Verbindung wird die Verpackungsmulde nun erfindungsgemäß ent- und/oder begast, wobei beim Entgasen ein gewisses Vakuum, d. h. ein gewisser Unterdruck, in der Verpackungsmulde erzeugt wird. Beim Begasen erfolgt ein Gasaustausch in der Verpackungsmulde, d.h. die Verpackungsmulde wird durch ein Austauschgas zumindest teilweise ersetzt. Dieser Gasaustausch kann sich an eine Entgasung der Verpackungsmulde anschließen. Bei dem Austauschgas kann es sich beispielsweise um Stickstoff, Kohlendioxid, Argon und/oder Sauerstoff oder eine Mischung aus diesen oder anderen Gasen handeln.

Nachdem die Oberwarenbahn stoffschlüssig an der Unterwarenbahn angeordnet worden ist, werden die so fertig gestellten Verpackungen anschließend vereinzelt.

Erfindungsgemäß ist nun vorgesehen, dass sich im Bereich der Verpackungsmaschine ein Vakuumspeichervolumen befindet. Bei diesem Speichervolumen kann es sich beispielsweise um einen Tank und/oder passend zum gewünschten Volumen angepasste Rohrleitungen und/oder Taschen und/oder Querschnittserweiterungen innerhalb der Siegelwerkzeuge handeln. Dadurch, dass dieses Vakuumspeichervolumen im Bereich der Verpackungsmaschine, vorzugsweise in unmittelbarer Nähe der zu ent- und/oder begasenden Verpackungsmulde vorgesehen ist, ist eine wesentlich schnellere Ent- bzw. Begasung der einzelnen Verpackungsmulden möglich, als beim Stand der Technik. Dadurch kann die Taktzahl der Verpackungsmaschine erhöht werden.

In der Regel weist die erfindungsgemäße Verpackungsmaschine einen Rahmen auf, an dem beispielsweise die Formstation, die Siegelstation und/oder die Vereinzetungsstation vorzugsweise verschieblich gelagert sind. Vorzugsweise ist das Vakuumspeichervolumen innerhalb des Rahmens der Verpackungsmaschine vorgesehen, so dass der Weg zwischen diesem Volumen und der Siegelstation, innerhalb derer in der Regel das Vakuum gezogen wird bzw. der Gasaustausch erfolgt, möglichst kurz ist. Besonders bevorzugt ist auch der Strömungswiderstand in der Leitung zwischen dem Volumen und der Ent- bzw. Begasungsstelle gering. Durch eine oder mehrere dieser Maßnahmen kann der gewünschte Unterdruck in der Verpackungsmulde und/oder der Gasaustausch sehr schnell erfolgen. Vorzugsweise handelt es sich bei der Maschine um eine taktweise arbeitende Maschine. Bei einer derartigen taktweise arbeitenden Maschine wird eine Verpackungsmulde oder ein Format bestehend aus mehreren Verpackungsmulden intermittierend entlang der Verpackungsmaschine von einer Bearbeitungsstation zur nächsten transportiert. Während der eigentlichen Bearbeitungsschritte, d. h. beispielsweise während des Formens der Verpackungsmulde in die Uhterwarenbahn, dem Befüllen der Verpackungsmulde, der Ent- bzw. Begasung der Verpackungsmulde und/oder dem Siegeln der Oberwarenbahn auf die Unterwarenbahn, stehen die jeweiligen Verpackungsmulden still. Erfindungsgemäß ist das Vakuumspeichervolumen nun mindestens so in seinem Volumen dimensioniert, dass es das für einen Takt benötigte Vakuumvolumen aufweist. Dieses Volumen steht dann für die Entgasung der Verpackungsmulde sehr kurzfristig zur Verfügung, so dass das Ent- bzw. Begasen der Verpackungsmulde wesentlich schneller als bei Verpackungsmaschinen gemäß dem Stand der Technik erfolgen kann.

In einer bevorzugten Ausführungsform weist die Verpackungsmaschine ein Begasungs-, bzw. ein Entgasungsmittel auf. Bei diesen Mitteln kann es sich beispielsweise um eine Düse handeln, mit dem Luft aus den Verpackungsmulden herausgezogen bzw. das Austauschgas in die Verpackungsmulden eingeblasen wird.

Vorzugsweise stellen das Begasungsmittel und das Entgasungsmittel eine bauliche Einheit dar.

In einer weiteren bevorzugten Ausführungsform der vorliegenden Erfindung weist die Verpackungsmaschine eine Regelung auf, mit der die Menge des zugeführten Gases bzw. der Grad des Vakuums, d. h. des Unterdrucks, in der Verpackungsmulde regelbar ist. Sollte dieser Unterdruck beispielsweise nicht groß genug sein, wird so lange Luft nachgezogen, bis dieser Unterdruck erreicht ist.

Ein weiterer Gegenstand der vorliegenden Erfindung ist ein Verfahren nach Anspruch 5.

Die zu der erfindungsgemäßen Verpackungsmaschine gemachten Ausführungen gelten für das erfindungsgemäße Verfahren gleichermaßen und umgekehrt.

Erfindungsgemäß ist nun vorgesehen, dass das für einen Takt benötigte Volumen zumindest im Wesentlichen aufgebaut wird, bevor die Entgasung der Verpackungsmulde durchgeführt wird. Beispielsweise kann in der Nähe der Verpackungsmaschine ein Behälter mit einem gewissen Volumen mit einem gewissen Unterdruck beaufschlagt werden, bevor die eigentliche Entgasung der Verpackungsmulde erfolgt. Dieser Behälter wird dann schlagartig beispielsweise durch ein Ventil geöffnet und saugt eine vorgegebene Menge an Gas solange ein, bis sich der gewünschte Druck in der Verpackungsmulde eingestellt hat. Im Gegensatz zu einer Verpackungsmaschine, bei der der Entgasungsvorgang nur durch eine Vakuumpumpe erfolgt, ist diese erfindungsgemäße Vorgehensweise wesentlich schneller. Gleichzeitig oder anschließend kann die Verpackungsmulde mit einem Austauschgas befüllt werden. Sobald die Evakuierung der Verpackungsmulde abgeschlossen ist, wird dieser Behälter dann wieder mit Unterdruck beaufschlagt, wobei die Verbindung zwischen dem Behälter und dem Entgasungsmittel, beispielweise der Entgasungsdüse dann geschlossen ist. Diese Verbindung wird frühestens dann wieder geöffnet, wenn in dem Behälter der vorgesehene Unterdruck herrscht.

Gemäß einem weiteren oder einem bevorzugten Gegenstand des erfindungsgemäßen Verfahrens wird zumindest der Großteil des für einen Takt benötigten Vakuumsvolumens bereits während des Siegelns und/oder während des Transports der Warenbahn im Bereich der Verpackungsmaschine bereitgestellt. Dadurch wird ebenfalls die Taktzahl des erfindungsgemäßen Verfahrens erhöht, weil das benötigte Vakuumvolumen bereits zur Verfügung steht, wenn die nächste Verpackungsmulde bzw. das nächste Format evakuiert werden soll.

Vorzugsweise wird die Gasmenge, die in eine Verpackungsmulde eingefüllt werden soll bzw. der Unterdruck der in einer Verpackungsmulde erzielt werden soll, geregelt. Vorzugsweise erfolgt diese Regelung in Abhängigkeit der Füllmenge der Verpackungsmulde.

Im Folgenden werden die Erfindungen anhand der Figuren 1 bis 5 erläutert. Diese Erläuterungen sind lediglich beispielhaft und schränken den allgemeinen Erfindungsgedanken nicht ein. Die Erläuterungen gelten für alle Gegenstände der vorliegenden Erfindung gleichermaßen.
Figur 1 zeigt die erfindungsgemäße Verpackungsmaschine.
Figur 2 zeigt eine erste Anordnung des Ent- bzw. Begasungsmittels.
Figur 3 zeigt eine zweite Anordnung des Ent- bzw. Begasungsmittels.
Figur 4 zeigt schematisch eine weitere Ausführungsform der erfindungsgemäßen Verpackungsmaschine.
Figur 5 zeigt eine weitere schematische Darstellung der erfindungsgemäßen Verpackungsmaschine.

Figur 1 zeigt die erfindungsgemäße Verpackungsmaschine 1, die eine Tiefziehstation 2, eine Füllstation 7 sowie eine Siegelstation 19 aufweist. Eine Warenbahn 8, hier eine Kunststofffolienbahn 8, die sogenannte Unterbahn, wird von einer Vorratsrolle abgezogen und, vorzugsweise taktweise, entlang der erfindungsgemäßen Verpackungsmaschine von rechts nach links transportiert. Bei einem Takt wird die Warenbahn 8 um eine Formatlänge weitertransportiert. Dafür weist die Verpackungsmaschine zwei Transportmittel, in dem vorliegenden Fall jeweils zwei Endlosketten, auf, die rechts und links von der Folienbahn angeordnet sind. Sowohl am Anfang als auch am Ende der Verpackungsmaschine ist für jede Kette jeweils mindestens ein Zahnrad vorgesehen, um das die jeweilige Kette umgelenkt wird. Mindestens eines dieser Zahnräder ist angetrieben. Die Zahnräder im Eingangsbereich und/oder im Ausgangsbereich können miteinander, vorzugsweise durch eine starre Achse, verbunden sein. Jedes Transportmittel weist üblicherweise eine Vielzahl von Klemmmitteln auf, die die Warenbahn 8 im Einlaufbereich klemmend ergreifen und die Bewegung des Transportmittels auf die Unterfolie 8 übertragen. Im Auslaufbereich der Verpackungsmaschine wird die klemmende Verbindung zwischen dem Transportmittel und der Warenbahn 8 wieder gelöst. In der Tiefziehstation 2, die über ein Oberwerkzeug 3 und ein Unterwerkzeug 4 verfügt, das die Form der herzustellenden Verpackungsmulde aufweist, werden die Verpackungsmulden 6 in die Folienbahn 8 eingeformt. Das Unterwerkzeug 4 ist auf einem Hubtisch 5 angeordnet, der, wie durch den Doppelpfeil symbolisiert wird, vertikal verstellbar ist. Vor jedem Folienvorschub wird das Unterwerkzeug 4 abgesenkt und danach wieder angehoben. Im weiteren Verlauf der Verpackungsmaschine werden die Verpackungsmulden dann in der Füllstation 7 mit dem Verpackungsgut 16 befüllt. In der sich daran anschließenden Siegelstation 19, die ebenfalls aus einem Oberwerkzeug 12 und einem vertikal verstellbaren Unterwerkzeug 11 besteht, wird eine Oberfolie 14 stoffschlüssig, vorzugsweise durch Siegeln an der Warenbahn 8 befestigt. Auch in der Siegelstation werden das Oberwerkzeug und/oder das Unterwerkzeug vor und nach jedem Folientransport abgesenkt bzw. angehoben. Vor dem Siegeln der Oberfolie 14 an die Unterfolie 8 wird in der befüllten Verpackungsmulde ein gewisser Unterdruck erzeugt und/oder es erfolgt ein Gasaustausch. Die Erzeugung des Unterdrucks bzw. der Gasaustausch erfolgen vorzugsweise während sich die jeweilige Verpackungsmulde innerhalb der Siegelstation befindet, vorzugsweise unmittelbar, bevor die Siegelwerkzeuge 11, 12 gegeneinander gepresst werden. Auch die Oberfolie 14 kann in Transportmitteln geführt sein bzw. von Transportketten transportiert werden, wobei sich diese Transportmittel dann nur von der Siegelstation und ggf. stromabwärts erstrecken. Ansonsten gelten die Ausführungen, die zu dem Transportmitteln der Unterfolie gemacht wurden. Im weiteren Verlauf der Verpackungsmaschine werden die fertiggestellten Verpackungen vereinzelt, was in dem vorliegenden Fall mit dem Querschneider 25 und dem Längsschneider 23 erfolgt. Der Querschneider 25 ist in dem vorliegenden Fall ebenfalls mit einer Hubeinrichtung 9 anhebbar bzw. absenkbar.

Figur 2 zeigt die Siegelstation der erfindungsgemäßen Verpackungsmaschine, bei der eine Oberfolienbahn auf die befüllten Verpackungsmulden 6 gesiegelt wird. Die noch nicht mit einer Deckelfolie verschlossenen Verpackungsmulden sind mit dem Bezugszeichen 6 die bereits verschlossenen Verpackungsmulden mit dem Bezugszeichen 6' versehen. Der Darstellung gemäß Figur 2 ist ebenfalls zu entnehmen, dass diese Verpackungsmaschine taktweise arbeitet, wobei bei jedem Takt ein Format 15, das in dem vorliegenden Fall aus drei Reihen und drei Spalten von Verpackungsmulden besteht, um ein gewisses Maß insbesondere um die Länge des Formates 15 weiter transportiert wird. Die Transportrichtung ist durch einen Pfeil symbolisiert. Bevor die jeweilige Verpackungsmulde mit der Deckelfolie verschlossen wird, wird erfindungsgemäß Luft aus den Verpackungsmulden abgesaugt. Dies erfolgt in dem vorliegenden Fall mit einem Entgasungsmittel 17, das quer zur Transportrichtung der Folienbahn, die durch den Pfeil dargestellt ist, angeordnet ist. Dieses Entgasungsmittel 17 ist in dem vorliegenden Fall so ausgeführt, dass sich in derselben Baueinheit ebenfalls ein Begasungsmittel 13 erfolgt, das, nachdem oder während die Luft aus den Verpackungsmulden abgezogen wird, ein Austauschgas in die Verpackungsmulden einbläst. In dem vorliegenden Fall werden alle Verpackungsmulden eines Formates gleichzeitig ent- und/oder begast.

Figur 3 zeigt im Wesentlichen die Ausführungsform gemäß Figur 2, wobei in dem vorliegenden Fall das Entgasungsmittel 17 bzw. das Begasungsmittel 13 parallel zum Rahmen 10 der Verpackungsmaschine bzw. parallel zu der Bewegungsrichtung der Folienbahn 8 angeordnet und jeweils als separate Einheiten vorgesehen sind. Insbesondere in den vorliegenden Fall kann mittels dem Entgasungsmittel 17 Luft aus den Verpackungsmulden abgezogen werden und danach und/öder gleichzeitig mittels der Begasungsdüse 13 den Verpackungsmulden ein Austauschgas zugeführt werden.

Wie insbesondere Figur 4 entnommen werden kann, sind im Bereich der Verpackungsmaschine insbesondere innerhalb des Rahmens 10 der Verpackungsmaschine ein Gasspeichertank 18 und/oder ein Vakuumspeichervolumen 20 vorgesehen. Diese Volumina sind mittels eines kurzen Weges mit der Ent- bzw. Begasungsdüse 13, 17 verbunden. In dieser Verbindung ist jeweils vorzugsweise ein Absperrorgan, beispielsweise ein Ventil vorgesehen. Das Vakuumspeichervolumen 20 ist in dem vorliegenden Fall mit einem Vakuummittel hier einer Vakuumpumpe 21 verbunden, die so betrieben wird, dass das benötigte Volumen in Bezug auf den benötigten Unterdruck bzw. die benötigte Menge etwa zurVerfügung steht, bevor die eigentliche Entgasung der jeweiligen Verpackungsmulde oder des Formates an Verpackungsmulden erfolgt. Dafür wird Vakuum in dem Vakuumspeichervolumen 20 gezogen insbesondere bevor Luft aus den Verpackungsmulden gesaugt wird. Das Gasspeichervolumen 20 weist vorzugsweise genau das oder ein größeres Volumen auf, das für den Gasaustausch des jeweiligen Formates an Verpackungsmulden bei einem Takt benötigt wird. Dafür wird dieses Speichervolumen 18 beispielsweise aus einer Gasquelle hier einem Gasvorratstank 22 befüllt, bevor die eigentliche Begasung der Verpackungsmulden erfolgt.

Figur 5 zeigt im wesentlichen die Ausführungsform der Figur 4, wobei in dem vorliegenden Fall separate Begasungs- bzw. Entgasungsdüsen 13, 17 vorgesehen sind, die jeweils separat mit dem jeweiligen Speichervolumen 18, 20 verbunden sind.

### Bezugszeichenliste:

- 1: Verpackungsmaschine
- 2: Tiefziehstation
- 3: Oberwerkzeug der Tiefziehstation
- 4: Unterwerkzeug der Tiefziehstation
- 5: Hubtisch, Träger eines Werkzeugs der Siegel- , Tiefziehstation und/oder der Schneideinrichtung
- 6, 6': Verpackungsmulde
- 7: Füllstation
- 8: Unterwarenbahn, Unterfolienbahn
- 9: Hubeinrichtung
- 10: Rahmen
- 11: Unterwerkzeug der Siegelstation
- 12: Oberwerkzeug der Siegelstation
- 13: Begasungsmittel, Begasungsdüse
- 14: Oberwarenbahn, Oberfolienbahn, Deckelfolie
- 15: Format
- 16: Verpackungsgut
- 17: Entgasungsmittel
- 18: Gasspeichervolumen, Gasspeichertank
- 19: Siegelstation
- 20: Vakuumspeichervoumen, Vakuumspeichertank
- 21: Vakuumpumpe
- 22: Gasquelle, Gasvorratstank
- 23: -
- 24: Einlaufbereich
- 25: Schneideinrichtung

## Patentansprüche

1. Verpackungsmaschine (1), mit einer Tiefziehstation (2), die Verpackungsmulden (6) in eine Warenbahn (8) formt, und einer Siegelstation (19), die eine Oberwarenbahn (14) auf der Warenbahn (8) stoffschlüssig befestigt, wobei vor der stoffschlüssigen Verbindung die Verpackungsmulde ent- und begast wird und einer Schneideinrichtung (27), die die so fertiggestellten Verpackungen aus den Warenbahnen (8, 14) vereinzelt, wobei sie taktweise arbeitet, **dadurch gekennzeichnet, dass** sie ein im Bereich der Verpackungsmaschine vorgesehenes Vakuum-Speichervolumen (20) aufweist, in dem mindestens das für einen Takt benötigte Vakuumvolumen vorgesehen ist.

2. Verpackungsmaschine nach Anspruch 1, **dadurch gekennzeichnet, dass** sie ein Begasungsmittel (13) und/oder ein Entgasungsmittel (17) aufweist.

3. Verpackungsmaschine nach Anspruch 2, **dadurch gekennzeichnet, dass** das Begasungsmittel (13) und das Entgasungsmittel (17) in einer Einheit vorgesehen sind.

4. Verpackungsmaschine nach einem der voranstehenden Ansprüche, **dadurch gekennzeichnet, dass** sie eine Regelung aufweist, die das zugeführte Gas- bzw. das Vakuum regelt.

5. Verfahren zur Herstellung einer Verpackung, bei dem eine Warenbahn (8) taktweise entlang einer Verpackungsmaschine transportiert und pro Takt eine oder mehrere Verpackungsmulden in die Warenbahn eingeformt und die Verpackungsmulde danach mit einem Verpackungsgut befüllt und danach eine Deckelfolie (14) auf die Verpackungsmulde gesiegelt wird, wobei vor dem Siegeln in der Verpackungsmulde Vakuum gezogen wird, **dadurch gekennzeichnet, dass** zumindest der Großteil des für einen Takt benötigten Vakuumvolumens aus dem Vakuumspeicher (20) während des Siegelns und/oder während des Transports der Warenbahn im Bereich der Verpackungsmaschine bereitgestellt wird.

6. Verfahren nach Anspruch 5, **dadurch gekennzeichnet, dass** das für einen Takt benötigte Vakuum zumindest im Wesentlichen aufgebaut wird, bevor die Entgasung der Verpackungsmulde erfolgt.

7. Verfahren nach einem der Ansprüche 5 oder 6, **dadurch gekennzeichnet, dass** die Gasmenge und/oder der Unterdruck geregelt werden.

8. Verfahren nach Anspruch 7, **dadurch gekennzeichnet, dass** sie in Anhängigkeit der Füllmenge der Verpackungsmulde geregelt werden.

## Claims

1. Packaging machine (1), with a deep-drawing station (2), which forms packaging troughs (6) in a material web (8), and a sealing station (19), which fastens an upper material web (14) to the material web (8) in a material bond wherein, before the material bond is made, the packaging trough is degassed and gasified and a cutting device (27), which separates the thus completed packagings from the material web (8, 14), wherein it operates cyclically, **characterised in that** it has a vacuum storage volume (20) provided in the area of the packaging machine, in which at least the vacuum volume required for a cycle is provided.

2. Packaging machine in accordance with claim 1, **characterised in that** it has a gasifying means (13) and/or a degassing means (17).

3. Packaging machine in accordance with claim 2, **characterised in that** the gasifying means (13) and the degassing means (17) are provided in one unit.

4. Packaging machine in accordance with one of the preceding claims, **characterised in that** it has an automatic controller, which regulates the gas supplied or the vacuum.

5. Method for manufacture of a packaging, in which a material web is transported cyclically along a packaging machine and one or more packaging troughs are formed in the material web (8) per cycle and the packaging trough is then filled with a packaging material and then a cover foil (14) is sealed on to the packaging trough wherein, before sealing, a vacuum is drawn in the packaging trough, **characterised in that** at least the major portion of the vacuum volume required for the cycle is made available from the vacuum storage (20) during sealing and/or during transport of the material web in the area of the packaging machine.

6. Method in accordance with claim 5, **characterised in that** the vacuum required for a cycle is at least essentially established before the degassing of the packaging trough takes place.

7. Method in accordance with one of the claims 5 or 6, **characterised in that** the amount of gas and/or the negative pressure are regulated.

8. Method in accordance with claim 7, **characterised in that** it is regulated as a function of the filling level of the packaging trough.

## Revendications

1. Machine à emballer (1), comportant une station d'emboutissage (2) qui forme des alvéoles d'emballage (6) dans une bande de produit (8) et une station de scellement (19) qui fixe une bande supérieure de produit (14) sur la bande de produit (8) par correspondance de matière, dans laquelle, avant la liaison par correspondance de matière, l'alvéole d'emballage est dégazée et alimentée en gaz et acheminée à un dispositif de coupe (27) qui isole les emballages ainsi finis des bandes de produit (8, 14), laquelle machine travaille par impulsions, **caractérisée en ce qu'**elle présente au niveau de la machine à emballer du volume de stockage sous vide prévu (20) dans lequel est prévu au moins le volume de vide nécessaire à une impulsion.

2. Machine à emballer selon la revendication 1, **caractérisée en ce qu'**elle présente un moyen d'alimentation en gaz (13) et/ou un moyen de dégazage (17).

3. Machine à emballer selon la revendication 2, **caractérisée en ce que** le moyen d'alimentation en gaz (13) et le moyen de dégazage (17) sont prévus dans une unité.

4. Machine à emballer selon une des revendications précédentes, **caractérisée en ce qu'**elle présente un régulateur qui régule le gaz acheminé ou le vide.

5. Procédé de fabrication d'un emballage, dans lequel une bande de produit (8) est transportée par impulsions le long d'une machine à emballer et une ou plusieurs alvéoles d'emballage sont formées dans la bande de produit par impulsion et l'alvéole d'emballage est ensuite remplie d'un produit, puis un film de couverture (14) est scellé sur l'alvéole d'emballage, dans lequel du vide est attiré dans l'alvéole d'emballage avant le scellement, **caractérisé en ce qu'**au moins la majeure partie du volume de vide nécessaire à une impulsion est mis à disposition en provenance de la réserve de vide (20) pendant le scellement et/ou pendant le transport de la bande de produit au niveau de la machine à emballer.

6. Procédé selon la revendication 5, **caractérisé en ce que** le vide nécessaire à une impulsion est établi du moins sensiblement avant que le dégazage de l'alvéole d'emballage n'ait lieu.

7. Procédé selon une des revendications 5 ou 6, **caractérisé en ce que** la quantité de gaz et/ou la dépression sont régulées.

8. Procédé selon la revendication 7, **caractérisée en ce qu'**elles sont régulées en fonction de la quantité de remplissage de l'alvéole d'emballage.
